# EUROPÄISCHE PATENTSCHRIFT

(11) **EP 1 733 995 B1**
(45) Veröffentlichungstag und Bekanntmachung des Hinweises auf die Patenterteilung: **21.11.2012**
(21) Anmeldenummer: 06006813.7
(22) Anmeldetag: 31.03.2006
(51) Int. Cl.: B66F 9/065, E02F 3/28

(54) **Verladefahrzeug**
Loading vehicle
Véhicule de chargement

(30) Priorität: 15.06.2005 DE 102005027842
(43) Veröffentlichungstag der Anmeldung: 20.12.2006
(73) Patentinhaber: Kramer-Werke GmbH, 88662 Überlingen (DE)
(72) Erfinder: Rüther, Michael, 33428 Harsewinkel (DE); Mack, Manfred, 88692 Salem/Grasbeuren (DE)
(74) Vertreter: Otten, Roth, Dobler & Partner

(56) Entgegenhaltungen:
- EP-A- 0 949 186
- EP-A- 0 949 187
- GB-A- 2 161 784
- US-A- 5 687 809
- US-A1- 2001 014 277
- US-A1- 2004 142 784
- SCHULER M: "DER TELEHANDLER - DIE MULTIFUNKTIONELLE ARBEITSMASCHINE FUER LAND-BAU-LAGERWIRTSCHAFT" O + P OLHYDRAULIK UND PNEUMATIK, VEREINIGTE FACHVERLAGE, MAINZ, DE, Bd. 45, Nr. 5, März 2001 (2001-03), Seiten 347-350, XP001058672 ISSN: 0341-2660

## Beschreibung

Die Erfindung betrifft ein Verladefahrzeug mit zumindest einem längenveränderlichen Hubarm nach dem Oberbegriff des Anspruchs 1.

Derartige Verladefahrzeuge sind unter anderem aus der GB 2161784 bekannt geworden. Das als sogenannter Teleskoplader ausgeführte Verladefahrzeug umfasst einen quer zur Längsrichtung des Verladefahrzeugs positionierten Antriebsmotor, der in einem der Fahrerkabine gegenüberliegenden Bereich einem in Längsrichtung des Verfadefahrzeugs weisenden Tragrahmen zugeordnet ist, Die Abtriebswelle des Antriebsmotors erstreckt sich über diese Längsträgerstruktur hinweg in den fahrerkabinenseitigen Bereich und nimmt endseitig eine Hydraulikpumpe auf, die Über ein Leitungssystem mit einem in den Antriebsstrang des Front- und Heckfahrwerks integrierten Hydraulikmotor verbunden ist. Der Hydraulikmotor ist dabei so ausgeführt, dass er sowohl die das Frontfahrwerk bildende Frontachse als auch die das Heckfahrwerk bildende Hinterachse antreibt und von dem Längsträger zum Schutz vor Bodenkontakt gekapselt ist. Derartige Ausführungen haben insbesondere die Nachteile, dass einerseits die sich kreuzenden Antriebsstränge einen erheblichen Bauraumbedarf erfordern, der die Bodenfreiheit sowie eine optimale Schwerpunktlage erheblich beeinträchtigt und andererseits der geringe Abstand der in vertikaler Richtung näher am Boden angeordneten Getrieb-Hydraulikmotoreinheit nur eine begrenzte Größe und damit begrenzte Antriebsleistungen zulässt.

Zur Realisierung einer kompakten Bauweise ist es zudem gemäß der US 2001/014277, US-A-S687809 oder EP 0 949 187 bekannt, eine Motor Getriebe-Einheit oberhalb von die Fahrwerke miteinander Verbindenden Gelenkwellen anzuordnen. Indem hier eine Vielzahl von Gelenkwellen zur Energieübertragung eingesetzt werden, kann zumindest eine bessere Ausnutzung des vorhandenen Bauraumes zur Integration der Antriebseinheit erreicht werden. Nachteilig bei derartigen Ausführungen ist jedoch, dass wegen der Vielzahl von eingesetzten Gelenkwellen eine sehr aufwendige und damit auch kostenintensiven Energieübertragung zwischen Vorder- und Hinterachse realisiert wird, die zudem noch wegen der fehlenden Kapselung starkem Verschleiß aufgrund von Verschmutzung oder Bodenkontakt ausgesetzt sind.

Aus der Druckschrift Schuler M: "Der Telehandler - Die multifunktionelle Arbeitsmaschine für Land-Bau-Lagerwirtschaft" O + P Olhydraulik und Pneumatik, Vereinigte Fachverlage, Mainz, DE, Bd. 45, Nr. 5, März 2001 (2001-03), Seiten 347-350, ist zudem bereits ein Fahrantrieb bekannt, worin eine in Längsrichtung angeordnete Baueinheit vorgesehen ist, die aus Motor und Hydraulikpumpe besteht. Hierbei ist die Schwerpunktlage außermittig verschoben in Richtung zur Hinterachse.

Es ist deshalb Aufgabe der Erfindung, einen kompakten, eine optimale Schwerpunktlage des verladefahrzeugs ermöglichenden und hohe Antriebsleistung übertragenden Antriebsstrang vorzuschlagen.

Diese Aufgabe wird erfindungsgemäß durch die Merkmale des Anspruchs 1 gelöst.

Gemäß der Erfindung ist vorgesehen, dass sich die Einbaulage des Antriebsmotors quer zur Längsrichtung des Verladefahrzeugs erstreckt, wobei der Antriebsmotor und die zugeordnete Hydraulikpumpe eine Antriebseinheit bilden und die räumliche Ausdehnung der Antriebseinheit in einem antriebsseitigen Bereich vor dem Antriebsstrang der Fahrwerke endet und dass der Antriebsmotor quer zur Längsrichtung des Verladefahrzeugs und das Zentralgetriebe in Längsrichtung des verladefahrzeugs von der Tragstruktur aufgenommen wird und der Antriebsmotor und das Zentralgetriebe über zumindest einen hydraulischen Antrieb miteinander verbunden sind.

Auf diese Weise können der Antriebsmotor und das Zentralgetriebe optimal in die vorhandenen Freiräume an dem Verladefahrzeug eingepasst werden, ohne dass dies die Geometrie der übrigen Organe des Verladefahrzeugs beeinflusst.

In einer vorteilhaften Weiterbildung der Erfindung wird eine günstige Schwerpunktlage des Verladefahrzeugs dann erreicht, wenn die Tragstruktur zumindest einen Längsträger umfasst und das Zentralgetriebe und der Antriebsmotor im wesentlichen unterhalb des Längsträgers angeordnet sind.

Eine konstruktiv einfache Umsetzung des hydraulischen Antriebs wird dadurch erreicht, dass der hydraulische Antrieb eine dem Antriebsmotor zugeordnete Hydraulikpumpe und einen dem Zentralgetriebe zugeordnete Hydraulikmotor umfasst und wobei die Hydraulikpumpe und der Hydraulikmotor über ein Leitungssystem miteinander verbunden sind. Eine hohe Flexibilität in der Anordnung der Hydraulikpumpe und des Hydraulikmotors ergibt sich zudem dann, wenn das Leitungssystem von Schlauchleitungen gebildet wird.

In vorteilhafter Ausgestaltung der Erfindung lässt sich die Kompaktheit des Antriebsstranges auch dadurch weiter erhöhen, wenn der Antriebsmotor zumindest eine Abtriebswelle umfasst und die Hydraulikpumpe von der Abtriebswelle des Antriebsmotors aufgenommen und angetrieben wird.

In analoger Weise erhöht sich die Kompaktheit des Antriebsstranges auch dadurch weiter, dass der Hydraulikmotor zumindest einen Antriebsstutzen umfasst und der Antriebsstutzen des Hydraulikmotors auf einer Eingangswelle des Zentralgetriebes aufsitzt und diese antreibt.

Eine optimale Einpassung des Zentralgetriebes in die vorhandenen Strukturen an einem Verladefahrzeug wird in vorteilhafter Ausgestaltung der Erfindung dadurch noch unterstützt, dass dem Zentralgetriebe zumindest eine Eingangswelle und wenigstens eine Abtriebswelle zugeordnet sind und diese in Längsrichtung des Verladefahrzeugs weisen. Auf diese Weise ergibt sich eine extrem schlanke Bauform des Zentralgetriebes.

In vorteilhafter Weiterbildung der Erfindung kann das Zentralgetriebe so gestaltet sein, dass es zumindest eine erste und eine zweite Abtriebswelle umfasst und wobei die erste Abtriebswelle einen Teilantriebsstrang für die Vorderachse und die weitere Abtriebswelle einen Teilantriebsstrang für die Hinterachse antreibt. Dies hat vor allem den Vorteil, dass das Zentralgetriebe zumindest abtriebsseitig vollständig in den Antriebsstrang der Fahrwerke integriert sein kann.

In einer vorteilhaften Ausgestaltung der Erfindung können die Teilantriebsstränge eine Antriebsstrang bilden der in bewährter und an sich bekannter Weise eine mechanische und/oder hydraulische Energieübertragung zu den Fahrwerken ermöglichen.

Eine kostengünstige und konstruktiv einfache Ausgestaltung der Erfindung ergibt sich dann, wenn die Teilantriebsstränge jeweils zumindest eine Gelenkwelle umfassen.

Die Lage und Kompaktheit des Zentralgetriebes lässt sich in vorteilhafter Weiterbildung der Erfindung auch dadurch noch steigem, wenn die Eingangswelle und die eine oder mehreren Abtriebswellen des Zentralgetriebes quer zur Längsrichtung des Verladefahrzeugs zueinander versetzt angeordnet sind. Auf diese Weise kann das Zentralgetriebe wenigstens teilweise unmittelbar in den Antriebsstrang der Fahrwerke integriert werden.

Zur Reduzierung des durch Verschmutzung und Bodenkontakt auftretenden Verschleißes in dem Antriebsstrang der Fahrwerke kann dieser in vorteilhafter Weiterbildung der Erfindung wenigstens teilweise von dem Längsträger der Tragstruktur gekapselt sein.

Eine flachbauende Ausführung des Antriebssystems des Verladefahrzeugs und damit eine niedrige Schwerpunktlage ergibt sich in vorteilhafter Ausgestaltung der Erfindung dann, wenn der Antriebsmotor und die zugeordnete Hydraulikpumpe eine Antriebseinheit bilden und die räumliche Ausdehnung der Antriebseinheit in einem antriebsseitigen Bereich vor dem Antriebsstrang der Fahrwerke endet.

In vorteilhafter Weiterbildung kann die erfindungsgemäße Antriebsstruktur in Teleskopladern, Gabelstaplern und Radladem zum Einsatz kommen.

Weitere vorteilhafte Ausgestaltungen sind Gegenstand weiterer Unteransprüche und werden nachfolgend an Hand eines in mehreren Figuren dargestellten Ausführungsbeispiels beschrieben. Es zeigen:
- Figur 1: eine Seitenansicht des erfindungsgemäßen Verladefahrzeugs
- Figur 2: eine Ansicht von unten des erfindungsgemäßen Verladefahrzeugs nach Figur 1

Figur 1 zeigt schematisch das als Teleskoplader 2 ausgeführte Verladefahrzeug 1. In an sich bekannter Weise nimmt die als Tragrahmen 3 ausgeführte Tragstruktur 4 in zentraler Position einen teleskopierbaren Hubarm 5 auf, dem frontseitig ein an sich bekannter Werkzeugadapter 6 zugeordnet ist. Der Hubarm 5 wird in seinem rückwärtigen Bereich von zumindest einer in Stützflanschen 7 quer zur Fahrtrichtung FR angeordneten Schwenkachse 8 schwenkbeweglich gelagert und wobei zur Realisierung der Schwenkbewegung dem Hubarm 5 untenseitig ein oder mehrere Hubzylinder 9 zugeordnet sind, die durch Druckbeaufschlagung oder Druckentlastung das Verschwenken des Hubarms 5 um die besagte Schwenkachse 8 ermöglichen. Das teleskopartige Ein- und Ausfahren des Hubarms 5 wird in an sich bekannter und deshalb nicht näher dargestellter Weise mittels weitere Hubzylinder realisiert.

Der teleskopierbare Hubarm 5 unterteilt aufgrund seiner zentralen Anordnung das Verladefahrzeug 1 in einen kabinenseüigen Bereich 10 in dem die Fahrerkabine 11 dem Tragrahmen 3 zugeordnet ist und einen antriebsseitigen Bereich 12 in dem der Antriebsmotor 13 von dem Tragrahmen 3 aufgenommen wird. Zudem nimmt der Tragrahmen 3 in an sich bekannter Weise ein von einer Vorderachse 14 gebildetes Frontfahrwerk 15 und ein von einer Hinterachse 16 gebildetes Heckfahrwerk 17 auf.

Gemäß Figur 2 umfasst die Tragstruktur 4 einen sich in Längsrichtung 18 des Verladefahrzeugs 1 erstreckenden Längsträger 19 an dem das Frontfahrwerk 15 und das Heckfahrwerk 17 befestigt sind. In dem dargestellten Ausführungsbeispiel nimmt sowohl die Vorderachse 14 als auch die Hinterachse 16 jeweils ein sogenanntes Differentialgetriebe 20, 21 auf, welches entweder entsperrbar oder starr ausgeführt ist, zum Antrieb der Laufräder 22 auf. Jedes der Differentialgetriebe 20, 21 ist in erfindungsgemäßer Weise über mechanische Teilantriebsstränge 23, 24 mit einem Zentralgetriebe 25 gekoppelt. Die Teilantriebsstränge 23, 24 können im einfachsten Fall als an sich bekannte Gelenkwellen 26, 27 ausgeführt sein. Es liegt im Rahmen der Erfindung, dass die Teilantriebsstränge 23, 24 auch hydraulische Komponenten zur Übertragung der Antriebsenergie umfassen können. Das Zentralgetriebe 25 verfügt im dargestellten Ausführungsbeispiel über zwei in Fahrzeuglängsrichtung 18 weisende Abtriebswellen, 28, 29 die mit der jeweiligen Gelenkwelle 26, 27 antriebsverbunden sind. Das Zentralgetriebe 25 ist zudem so in die Tragstruktur 4 integriert, dass sein abtriebsseitiger Bereich 30 im wesentlichen in den von den Teilantriebssträngen 23, 24 gebildeten Antriebsstrang 31 der Fahrwerke 15, 17 integriert ist. Der antriebsseitige Bereich 32 des Zentralgetriebes 25 umfasst wenigstens eine Eingangswelle 33 die ebenfalls in Fahrzeuglängsrichtung 18 ausgerichtet ist. Damit ergibt sich für das Zentralgetriebe 25 eine Anordnung bei der die Eingangs- und Ausgangswellen 28, 29, 33 in Fahrzeuglängsrichtung 18 weisen und zueinander quer zur Fahrzeuglängsrichtung 18 versetzt sind.

Auf die Eingangswelle 33 des Zentralgetriebes 25 ist ein Hydraulikmotor 34 zum Antrieb des Zentralgetriebes 25 aufgesetzt. In an sich bekannter und deshalb nicht dargestellter Weise wird der Hydraulikmotor 34 über Schraubverbindungen an das Zentralgetriebe 25 angeflanscht. Zur optimalen Ausnutzung vorhandener Freiräume an dem Verladefahrzeug 1 ist das Zentralgetriebe 25 in dem kabinenseitigen Bereich 10 wenigstens teilweise unterhalb der Fahrerkabine 11 und nahe der Vorderachse 14 an der Tragstruktur 4 fixiert. Zur Reduzierung der Verschmutzung und zur Vermeidung von Bodenkontakt werden der Antriebsstrang 31 sowie das Zentralgetriebe 25 wenigstens teilweise von dem Längsträger 19 des Tragrahmens 3 gekapselt. Es liegt im Rahmen der Erfindung, dass der Antriebsstrang 31 und das Zentralgetriebe 25 auch vollständig von dem Längsträger 19 ummantelt sein können. In diesem Fall tritt nahezu kein verschmutzungs- und kollisionsbedingte Verschleiß auf.

In erfindungsgemäßer Weise nimmt die Tragstruktur 4 zudem den Antriebsmotor 13 auf, der im dargestellten Ausführungsbeispiel über einen Stützrahmen 35 an dem Längsträger 19 des Tragrahmens 3 abgestützt wird. Der Antriebsmotor 13 nimmt eine nahezu mittige Position zwischen den Fahrwerken 15, 17 des Teleskopladers 2 ein. Zugleich ist er in Längsrichtung 18 des Teleskopladers 2 versetzt zum Zentralgetriebe 25 in dem antriebsseitigen Bereich 12 des Teleskopladers 2 angeordnet. Auf diese Weise sind das Zentralgetriebe 25 und der Antriebsmotor 13 dem Antriebsstrang 31 der Fahrwerke 15, 17 wechselseitig zugeordnet. Dies hat insbesondere den Vorteil, dass die Antriebsaggregate 25, 13 nahe am Längsträger 19 des Tragrahmens 3 angeordnet werden können, sodass sich eine nahezu zentrale Lage des Schwerpunktes SP zwischen den Fahrwerken 15, 17 und damit eine große Fahrstabilität ergibt. Die Einbaulage des Antriebsmotors 13 erstreckt sich quer zur Längsrichtung 18 des Teleskopladers 2, sodass die Abtriebswelle 36 in Richtung des Antriebsstranges 31 der Fahrwerke 15,17 weist. Die Abtriebswelle 36 des Antriebsmotors 13 nimmt in erfindungsgemäßer Weise eine Hydraulikpumpe 37 auf, die einfachstenfalls mittels Schraubverbindungen am Antriebsmotor 13 angeflanscht ist und über die Abtriebswelle 36 und einen der Hydraulikpumpe 37 zugeordneten Antriebsstutzen 40 von dem Antriebsmotor 13 angetrieben wird. Die Hydraulikpumpe 37 des Antriebsmotors 13 und der Hydraulikmotor 34 des Zentralgetriebes 25 sind über ein Leitungssystem 38 zur Übertragung des Hydraulikmediums miteinander verbunden. Zur Erreichung einer hohen Flexibilität bei der Anordnung der verschiedenen Antriebsaggregate 13, 25, 34, 37 besteht das Leitungssystem 38 vorteilhafter Weise aus Schlauchleitungen 39. Zur Ereichung einer niedrigen Lage des Schwerpunktes SP ist es von Vorteil, wenn die Antriebsaggregate 13, 25, 34, 37 unterhalb des Längsträgers 19 angeordnet sind. Unter dem gleichen Gesichtspunkt ist die von dem Antriebsmotor 13 und der zugeordneten Hydraulikpumpe 37 gebildete Antriebseinheit 41 so in dem antriebsseitigen Bereich 12 angeordnet, dass sich die Antriebseinheit 41 nicht in den Bereich des Antriebsstranges 31 der Fahrwerke 15, 17 erstreckt. Auf diese Weise ergibt sich ein flachbauende Ausführung der gesamten Antriebsstruktur des Verladefahrzeugs.

Die Erfindung ist nicht auf ein als Teleskoplader 2 ausgeführtes Verladefahrzeug 1 beschränkt, sondem kann beispielsweise auch an sogenannten Gabelstaplern oder beliebig gestalteten Radladern eingesetzt werden um die erfindungsgemäßen Effekte zu erzielen.

### Bezugszeichenliste:

- 1: Verladefahrzeug
- 2: Teleskoplader
- 3: Tragrahmen
- 4: Tragstruktur
- 5: Hubarm
- 6: Werkzeugadapter
- 7: Stützflansch
- 8: Schwenkachse
- 9: Hubzylinder
- 10: kabinenseitiger Bereich
- 11: Fahrerkabine
- 12: antriebsseitiger Bereich
- 13: Antriebsmotor
- 14: Vorderachse
- 15: Frontfahrwerk
- 16: Hinterachse
- 17: Heckfahrwerk
- 18: Längsrichtung
- 19: Längsträger
- 20: Differentialgetriebe
- 21: Differentialgetriebe
- 22: Laufräder
- 23: Teilantriebsstrang
- 24: Teilantriebsstrang
- 25: Zentralgetriebe
- 26: Gelenkwelle
- 27: Gelenkwelle
- 28: Abtriebswelle
- 29: Abtriebswelle
- 30: Bereich
- 31: Antriebsstrang
- 32: Bereich
- 33: Eingangswelle
- 34: Hydraulikmotor
- 35: Stützrahmen
- 36: Abtriebswelle
- 37: Hydraulikpumpe
- 38: Leitungssystem
- 39: Schlauchleitungen
- 40: Antriebsstutzen
- 41: Antriebseinheit

- FR: Fahrtrichtung
- SP: Schwerpunkt

## Patentansprüche

1. Verladefahrzeug (1) mit zumindest einem längenveränderlichen Hubarm (5) und wobei der Hubarm in einer Tragstruktur (4) über zumindest einen Hubzylinder (9) schwenkbeweglich abgestützt wird und die Tragstruktur über wenigstens ein Frontfahrwerk (15) und zumindest ein Heckfahrwerk (17) verfügt und wobei das Frontfahrwerk und das Heckfahrwerk über einen Antriebsstrang (31) miteinander gekoppelt sind und die Tragstruktur weiterhin zumindest einen Antriebsmotor (13) und wenigstens ein Zentralgetriebe (25) aufnimmt, wobei der zumindest eine Antriebsmotor (13) und das wenigstens eine Zentralgetriebe (25) in Längsrichtung (18) des Verladefahrzeugs (1, 2) gestaffelt zueinander und wechselseitig zum Antriebsstrang (31) der Fahrwerke (15, 17) der Tragstruktur (3, 4) zugeordnet sind, **dadurch gekennzeichnet, dass** sich die Einbaulage des Antriebsmotors quer zur Längsrichtung des Verladefahrzeugs erstreckt, wobei der Antriebsmotor (13) und die zugeordnete Hydraulikpumpe (37) eine Antriebseinheit (41) bilden und die räumliche Ausdehnung der Antriebseinheit (41) in einem antriebsseitigen Bereich (12) vor dem Antriebsstrang (31) der Fahrwerke (15, 17) endet und dass der Antriebsmotor (13) quer zur Längsrichtung (18) des Verladefahrzeugs (1, 2) und das Zentralgetriebe (25) in Längsrichtung (18) des Verladefahrzeugs (1, 2) von der Tragstruktur (3, 4) aufgenommen wird und der Antriebsmotor (13) und das Zentralgetriebe (25) über zumindest einen hydraulischen Antrieb (34, 37, 38) miteinander verbunden sind.

2. Verladefahrzeug mit zumindest einem längenveränderlichen Hubarm nach Anspruch 1, **dadurch gekennzeichnet, dass** die Tragstruktur (3, 4) zumindest einen Längsträger (19) umfasst und das Zentralgetriebe (25) und der Antriebsmotor (13) im Wesentlichen unterhalb des Längsträgers (19) angeordnet sind.

3. Verladefahrzeug mit zumindest einem längenveränderlichen Hubarm nach einem der vorhergehenden Ansprüche, **dadurch gekennzeichnet, dass** der hydraulische Antrieb (34, 37, 38) eine dem Antriebsmotor (13) zugeordnete Hydraulikpumpe (37) und einen dem Zentralgetriebe (25) zugeordnete Hydraulikmotor (34) umfasst und wobei die Hydraulikpumpe (37) und der Hydraulikmotor (34) über ein Leitungssystem (38) miteinander verbunden sind.

4. Verladefahrzeug mit zumindest einem längenveränderlichen Hubarm nach einem der vorhergehenden Ansprüche, **dadurch gekennzeichnet, dass** das Leitungssystem (38) von Schlauchleitungen (39) gebildet wird.

5. Verladefahrzeug mit zumindest einen längenveränderlichen Hubarm nach einem der vorhergehenden Ansprüche, **dadurch gekennzeichnet, dass** der Antriebsmotor (13) zumindest eine Antriebswelle (36) umfasst und die Hydraulikpumpe (37) von der Antriebswelle (36) des Antriebsmotors (13) aufgenommen und angetrieben wird.

6. Verladefahrzeug mit zumindest einem längenveränderlichen Hubarm nach einem der vorhergehenden Ansprüche, **dadurch gekennzeichnet, dass** der Hydraulikmotor (34) zumindest einen Antriebsstutzen umfasst und der Antriebsstutzen des Hydraulikmotors (34) auf einer Eingangswelle (33) des Zentralgetriebes (25) aufsitzt und diese antreibt.

7. Verladefahrzeug mit zumindest einem längenveränderlichen Hubarm nach einem der vorhergehenden Ansprüche, **dadurch gekennzeichnet, dass** dem Zentralgebtriebe (25) zumindest eine Eingangswelle (33) und wenigstens eine Antriebswelle (28, 29) zugeordnet sind und diese in Längsrichtung (18) des Verladefahrzeugs (1, 2) weisen.

8. Verladefahrzeug mit zumindest einem längenveränderlichen Hubarm nach einem der vorhergehenden Ansprüche, **dadurch gekennzeichnet, dass** dem Zentralgetriebe (25) zumindest eine erste und eine zweite Antriebswelle (28, 29) zugeordnet ist und wobei die erste Antriebswelle (28) einen Teilantriebsstrang (24) für die Vorderachse (14) und die weitere Antriebswelle (29) einen Teilantriebsstrang (23) für die Hinterachse (16) antreibt.

9. Verladefahrzeug mit zumindest einem längenveränderlichen Hubarm nach Anspruch 8 **dadurch gekennzeichnet, dass** die Teilantriebsstränge (23, 24) einen Antriebsstrang (31) bilden und der Antriebsstrang (31) eine mechanische und/oder hydraulische Energieübertragung ermöglicht.

10. Verladefahrzeug mit zumindest einem längenveränderlichen Hubarm nach Anspruch 9, **dadurch gekennzeichnet, dass** die Teilantriebsstränge (23, 24) jeweils zumindest eine Gelenkwelle (26, 27) umfassen.

11. Verladefahrzeug mit zumindest einem längenveränderlichen Hubarm nach einem der vorhergehenden Ansprüche, **dadurch gekennzeichnet, dass** die Eingangswelle (33) und die eine oder mehreren Antriebswellen (28, 29) des Zentralgetriebes (25) quer zur Längsrichtung (13) des Verladefahrzeugs (1, 2) zueinander versetzt angeordnet sind.

12. Verladefahrzeug mit zumindest einem längenveränderlichen Hubarm nach einem der vorhergehenden Ansprüche, **dadurch gekennzeichnet, dass** der von den Teilantriebssträngen (23, 24) gebildeten Antriebsstrang (31) der Fahrwerke (15, 17) wenigstens teilweise von dem Längsträger (19) der Tragstruktur (3, 4) gekapselt wird.

13. Verladefahrzeug mit zumindest einem längenveränderlichen Hubarm nach einem der vorhergehenden Ansprüche, **dadurch gekennzeichnet, dass** das Verladefahrzeug (1) als Teleskoplader (2), Gabelstapler oder Radlader ausgebildet ist.

## Claims

1. Loading vehicle (1) comprising at least one length-adjustable lifting arm (5) and wherein the lifting arm is supported pivotably in a support structure (4) by means of at least one lifting cylinder (9) and the support structure has at least one front chassis (15) and at least one rear chassis (17), and wherein the front chassis and the rear chassis are coupled to one another by means of a drive section (31) and the support structure also supports at least one drive motor (13) and at least one central gear (25), wherein the at least one drive motor (13) and the at least one central gear (25) are staggered relative to one another in the longitudinal direction (18) of the loading vehicle (1, 2) and are assigned reciprocally to the drive section (31) of the chassis (15, 17) of the support structure (3, 4), **characterised in that** the installation position of the drive motor extends perpendicular to the longitudinal direction of the loading vehicle, wherein the drive motor (13) and the assigned hydraulic pump (37) form a drive unit (41) and the dimensional extension of the drive unit (41) ends in a drive-side area (12) ahead of the drive section (31) of the chassis (15, 17), and **in that** the drive motor (13) is mounted perpendicular to the longitudinal direction (18) of the loading vehicle (1, 2) and the central gear (25) is mounted in longitudinal direction (18) of the loading vehicle (1, 2) by the support structure (3, 4) and the drive motor (13) and the central gear (25) are joined together by at least one hydraulic drive (34, 37, 38).

2. Loading vehicle comprising at least one length-adjustable lifting arm according to claim 1, **characterised in that** the support structure (3, 4) comprises at least one longitudinal carrier (19) and the central gear (25) and the drive motor (13) are arranged essentially underneath the longitudinal carrier (19).

3. Loading vehicle comprising at least one length-adjustable lifting arm according to any one of the preceding claims, **characterised in that** the hydraulic drive (34, 37, 38) comprises a hydraulic pump (37) assigned to the drive motor (13) and a hydraulic motor (34) assigned to the central gear (25) and wherein the hydraulic pump (37) and the hydraulic motor (34) are connected together by means of a line system (38).

4. Loading vehicle comprising at least one length-adjustable lifting arm according to any one of the preceding claims, **characterised in that** the line system (38) is formed by hose lines (39).

5. Loading vehicle comprising at least one length-adjustable lifting arm according to any one of the preceding claims, **characterised in that** the drive motor (13) comprises at least one drive shaft (36) and the hydraulic pump (37) is mounted and driven by the drive shaft (36) of the drive motor (13)

6. Loading vehicle comprising at least one length-adjustable lifting arm according to any one of the preceding claims, **characterised in that** the hydraulic motor (34) comprises at least one drive connection point and the drive connection point of the hydraulic motor (34) is fitted onto an input shaft (33) of the central gear (25) and drives the latter.

7. Loading vehicle comprising at least one length-adjustable lifting arm according to any one of the preceding claims, **characterised in that** at least one input shaft (33) and at least one drive shaft (28, 29) are assigned to the central gear (25) and the latter point in the longitudinal direction (18) of the loading vehicle (1, 2).

8. Loading vehicle comprising at least one length-adjustable lifting arm according to any one of the preceding claims, **characterised in that** at least one first and one second drive shaft (28, 29) is assigned to the central gear (25) and wherein the first drive shaft (29) drives a part drive section (24) for the front axle (14) and the other drive shaft (29) drives a part drive section (23) for the rear axle (16).

9. Loading vehicle comprising at least one length-adjustable lifting arm according to claim 8, **characterised in that** the part drive sections (23, 24) form a drive section (31) and the drive section (31) enables a mechanical and/or hydraulic transfer of energy.

10. Loading vehicle comprising at least one length-adjustable lifting arm according to claim 9, **characterised in that** the part drive sections (23, 24) each comprise at least one articulated shaft (26, 27).

11. Loading vehicle comprising at least one length-adjustable lifting arm according to any one of the preceding claims, **characterised in that** the input shaft (33) and the one or more drive shafts (28, 29) of the central gear (25) are arranged offset to one another perpendicular to the longitudinal direction (18) of the loading vehicle (1, 2).

12. Loading vehicle comprising at least one length-adjustable lifting arm according to any one of the preceding claims, **characterised in that** the drive section (31) of the chassis (15, 17) formed by the part drive sections (23, 24) is encapsulated at least partly by the longitudinal carrier (19) of the support structure (3, 4).

13. Loading vehicle comprising at least one length-adjustable lifting arm according to any one of the preceding claims, **characterised in that** the loading vehicle (1) is configured as a telescopic loader (2), forklift or wheel loader.

## Revendications

1. Véhicule de chargement (1), comportant au moins un bras de levage (5) de longueur variable, le bras de levage étant supporté dans une structure portante (4) par l'intermédiaire d'au moins un vérin de levage (9) avec possibilité d'orientation, et la structure portante disposant d'au moins un châssis avant (15) et d'au moins un châssis arrière (17), et le châssis avant et le châssis arrière étant couplés l'un à l'autre par l'intermédiaire d'une chaîne cinématique (31), et la structure portante logeant en outre au moins un moteur d'entraîrement (13) et au moins un engrenage central (25) , le ou les moteurs d'entraînement (13) et le ou les engrenages centraux (25) étant affectés, dans la direction longitudinale (18) du véhicule de chargement (1, 2), d'une manière échelonnée les uns par rapport aux autres et réciproquement par rapport à la chaîne cinématique (31) des châssis (15, 17) de la structure portante (3, 4), **caractérisé en ce que** la position de montage du moteur d'entraînement s'étend transversalement par rapport à la direction longitudinale du véhicule de chargement, le moteur d'entraînement (13) et la pompe hydraulique (37) correspondante formant une unité d'entraînement (41), et l'extension spatiale de l'unité d'entraînement (41) se terminant dans une zone (12), côté entraînement, en avant de la chaîne cinématique (31) des châssis (15, 17), et **en ce que** le moteur d'entraînement (13), perpendiculairement à la direction longitudinale (18) du véhicule de chargement (1, 2), et l'engrenage central (25), dans la direction longitudinale (18) du véhicule de chargement (1, 2), sont contenus dans la structure portante (3, 4), et le moteur d'entraînement (13) et l'engrenage central (25) sont reliés l'un à l'autre par l'intermédiaire d'au moins un entraînement hydraulique (34, 37, 38).

2. Véhicule de chargement comportant au moins un bras de levage de longueur variable selon la revendication 1, **caractérisé en ce que** la structure portante (3, 4) comprend au moins un longeron (19), et l'engrenage central (25) et le moteur d'entraînement (13) sont disposés pour l'essentiel en-dessous du longeron (19).

3. Véhicule de chargement comportant au moins un bras de levage de longueur variable selon l'une des revendications précédentes, **caractérisé en ce que** l'entraînement hydraulique (34, 37, 38) comprend une pompe hydraulique (37) affectée au moteur d'entraînement (13) et un moteur hydraulique (34) affecté à l'engrenage central (25), la pompe hydraulique (37) et le moteur hydraulique (34) étant reliés l'un à l'autre par un système de conduites (38).

4. Véhicule de chargement comportant au moins un bras de levage de longueur variable selon l'une des revendications précédentes, **caractérisé en ce que** le système de conduites (38) est formé de tuyauteries souples (39).

5. Véhicule de chargement comportant au moins un bras de levage de longueur variable selon l'une des revendications précédentes, **caractérisé en ce que** le moteur d'entraînement (13) comprend au moins un arbre d'entraînement (36), et la pompe hydraulique (17) est logée dans l'arbre d'entraînement (36) du moteur d'entraînement (13) et est entraînée par cet arbre.

6. Véhicule de chargement comportant au moins un bras de levage de longueur variable selon l'une des revendications précédentes, **caractérisé en ce que** le moteur hydraulique (34) comprend au moins une tubulure d'entraînement, et la tubulure d'entraînement du moteur hydraulique (34) s'appuie sur un arbre d'entrée (33) de l'engrenage central (25) et l'entraîne.

7. Véhicule de chargement comportant au moins un bras de levage de longueur variable selon l'une des revendications précédentes, **caractérisé en ce qu'**au moins un arbre d'entrée (33) et au moins un arbre d'entraînement (28, 29) sont affectés à l'engrenage central (25), et sont dirigés dans la direction longitudinale (18) du véhicule de chargement (1, 2).

8. Véhicule de chargement comportant au moins un bras de levage de longueur variable selon l'une des revendications précédentes, **caractérisé en ce qu'**au moins un premier et un deuxième arbres d'entraînement (28, 29) sont affectés à l'engrenage central (25), le premier arbre d'entraînement (28) entraînant une chaîne cinématique partielle (24) pour l'essieu avant (14), et l'autre arbre d'entraînement (29) entraînant une chaîne cinématique partielle (23) pour l'essieu arrière (16).

9. Véhicule de chargement comportant au moins un bras de levage de longueur variable selon la revendication 8, **caractérisé en ce que** les chaînes cinématiques partielles (23, 24) forment une chaîne cinématique (31), et la chaîne cinématique (31) autorise un transfert d'énergie mécanique et/ou hydraulique.

10. Véhicule de chargement comportant au moins un bras de levage de longueur variable selon la revendication 9, **caractérisé en ce que** chacune des chaînes cinématiques partielles (23, 24) comprend au moins un arbre articulé (26, 27).

11. Véhicule de chargement comportant au moins un bras de levage de longueur variable selon l'une des revendications précédentes, **caractérisé en ce que** l'arbre d'entrée (33) et le ou les arbres d'entraînement (28, 29) de l'engrenage central (25) sont disposés d'une manière décalée l'un par rapport à l'autre, perpendiculairement à la direction longitudinale (18) du véhicule de chargement (1, 2).

12. Véhicule de chargement comportant au moins un bras de levage de longueur variable selon l'une des revendications précédentes, **caractérisé en ce que** la chaîne cinématique (31), formée par les chaînes cinématiques partielles (23, 24), des châssis (15, 17) est au moins partiellement encapsulée dans le longeron (19) de la structure portante (3, 4).

13. Véhicule de chargement comportant au moins un bras de levage de longueur variable selon l'une des revendications précédentes, **caractérisé en ce que** le véhicule de chargement (1) est configuré comme un chargeur télescopique (2), un chariot élévateur à fourches ou un chargeur à roues.
